# EUROPÄISCHE PATENTSCHRIFT

(11) **EP 2 295 686 B1**
(45) Veröffentlichungstag und Bekanntmachung des Hinweises auf die Patenterteilung: **08.02.2012**
(21) Anmeldenummer: 09168695.6
(22) Anmeldetag: 26.08.2009
(51) Int. Cl.: E05C 9/18

(54) **Schließzapfen für einen Fenster- oder Türverriegelungsbeschlag**
Closing plug for a window or door locking lining
Cheville de fermeture pour une armature de verrouillage de fenêtre ou de porte

(43) Veröffentlichungstag der Anmeldung: 16.03.2011
(73) Patentinhaber: ROTO FRANK AG, 70771 Leinfelden-Echterdingen (DE)
(72) Erfinder: Hanel, Dirk, 71144 Steinenbronn (DE); Minich, Peter, 70327 Stuttgart (DE); Mattausch, Jürgen, 71144 Steinenbronn (DE); Klaiber, Jochen, 71332 Waiblingen (DE)
(74) Vertreter: Rank, Christoph

(56) Entgegenhaltungen:
- EP-A- 1 316 661
- DE-A1- 2 903 837
- DE-A1- 3 009 135
- DE-A1-102006 000 063
- DE-U1-202008 003 555

## Beschreibung

Die Erfindung betrifft einen Schließzapfen für einen Fenster- oder Türverriegelungsbeschlag mit einem Bolzen und einer auf dem Bolzen drehbeweglich angeordneten Hülse, wobei die Hülse axial relativ zu dem Bolzen in zumindest einer Stellung mittels einer an dem Bolzen vorgesehenen Ringnut festlegbar ist.

Ein derartiger Schließzapfen ist beispielsweise aus der DE 2903837 C3 bekannt. Der dort beschriebene Schließzapfen weist einen Bolzen und eine auf dem Bund des Bolzens drehbeweglich gelagerte Rolle auf, zu deren axialer Arretierung ein unter Federwirkung stehender radial ausweichender Rastvorsprung vorhanden ist, der hinter eine Ringschulter einer Ringnut des Bolzen greift. Bei dem bekannten Schließzapfen ist ein separates Rastelement vorgesehen, welches zwischen Bolzen und Hülse eingelegt werden muss. Die Montage des Schließzapfens erweist sich daher als aufwändig und schwierig. Weiterhin sind sowohl am Bolzen als auch an der Hülse bzw. Rolle ringförmige Ausnehmungen vorgesehen, in denen das Rastelement angeordnet ist. Dadurch wird auch die Bearbeitung der einzelnen Teile des Schließzapfens aufwändig.

Aufgabe der vorliegenden Erfindung ist es, einen Schließzapfen bereit zu stellen, der besonders einfach herstellbar ist.

Gelöst wird diese Aufgabe durch einen Schließzapfen der eingangs genannten Art, wobei die Hülse eine in die Ringnut eingreifende Materialausbauchung aufweist. Dies hat den Vorteil, dass kein separates Rastelement vorgesehen werden muss, um die Hülse axial relativ zum Bolzen in einer Stellung zu fixieren. Die Materialausbauchung kann in die Ringnut eingreifen, um die Hülse axial festzulegen. Dabei kann die Materialausbauchung hergestellt werden, ohne dass die Innenseite der Hülse bearbeitet werden muss. Insbesondere ist es nicht notwendig, an der Innenseite der Hülse Ausnehmungen bzw. Ringnuten vorzusehen. Die Innenseite der Hülse kann daher mit Ausnahme der Materialausbauchung glatt sein.

In einer einfachen Ausführungsform weist der Schließzapfen lediglich eine Ringnut auf. Dies bedeutet jedoch, dass die Hülse nicht in unterschiedlichen Stellungen axial relativ zum Bolzen festgelegt werden kann, sondern lediglich in einer Stellung. Die Materialausbauchung kann sehr gering sein. Es ist lediglich notwendig, die Materialausbauchung so groß zu gestalten, dass sich die Hülse nicht selbsttätig relativ zum Bolzen verstellt. Dabei muss die Materialausbauchung jedoch nur das Gewicht der Hülse, im Bereich von etwa 5g, halten. Größere Kräfte müssen nicht aufgenommen werden. Somit ist es auch ausreichend, wenn die Materialausbauchung nur an einer Stelle der Hülse punktuell eingebracht wird. Die Materialausbauchung kann auch als Materialaufwerfung oder Materialausprägung bezeichnet werden.

Die Herstellung des Schließzapfens wird vereinfacht, wenn die Materialausbauchung durch plastische Verformung der Hülse ausgebildet ist. Die Materialausbauchung muss daher nicht an der Innenseite der Hülse aufgebracht werden. Eine radiale Verformung der Hülse ist ausreichend.

Besonders vorteilhaft und einfach ist eine Ausgestaltung der Erfindung, wenn die Materialausbauchung durch eine an der Hülsenaußenseite eingebrachte Einprägung hergestellt ist. Dadurch, dass an der Hülsenaußenseite eine Einprägung hergestellt wird, wird die Hülse plastisch verformt, so dass an der Hülseninnenseite eine Materialausbauchung entsteht. Diese Materialausbauchung kann in die Ringnut des Bolzens eingreifen und die Hülse axial am Bolzen festlegen.

Während, wie oben erwähnt, eine einzige Materialausbauchung, insbesondere punktförmige Materialausbauchung, ausreichend sein kann, können auch mehrere punktförmige Materialausbauchungen vorgesehen werden. Dabei können zwei punktförmige Materialausbauchungen an gegenüber liegenden Stellen der Hülse vorgesehen sein. Eine noch zuverlässigere Festlegung der Hülse bezüglich des Bolzens in axialer Richtung ergibt sich, wenn sich die Einprägung über den gesamten Umfang der Hülse erstreckt. In diesem Fall wird auch eine umlaufende Materialausbauchung an der Innenseite der Hülse erzeugt, die dann in die Ringnut des Bolzens eingreifen kann.

Gemäß einer besonders bevorzugten Ausführungsform des erfindungsgemäßen Schließzapfens kann vorgesehen sein, dass der Bolzen mehrere axial beabstandete Ringnuten aufweist. Dies bedeutet, dass die Hülse in unterschiedlichen Stellungen relativ zum Bolzen axial festgelegt werden kann. Die Hülse kann demnach schrittweise axial relativ zum Bolzen bewegbar sein. Insbesondere kann die Hülse manuell axial bezüglich des Bolzens verstellt werden. Dabei rutscht die Materialausbauchung über die Schulter einer Ringnut, bzw. den Materialsteg zwischen zwei benachbarten Ringnuten, in die nächste Ringnut. Dort wird die Hülse, wenn keine externen Kräfte aufgebracht werden, wiederum über die Materialausbauchung axial am Bolzen festgelegt. Die Materialausbauchung ist dabei so gering, dass ein axiales Verstellen der Hülse möglich ist, andererseits die Hülse jedoch auch in einer axialen Stellung gehalten wird und zwar so, dass die Hülse stets drehbar ist.

Es kann vorgesehen sein, dass die Hülse in einer vorgegebenen Stellung festgelegt wird und bei der Montage des Schließzapfens an einem Fenster oder einer Türe die richtige Position der Hülse bezüglich des Bolzens manuell durch einen Monteur eingestellt wird. Weiterhin kann vorgesehen sein, dass bei einer ersten Verwendung des Schließzapfens im Zusammenspiel mit einem Schließstück die axiale Position der Hülse bezüglich des Bolzens automatisch eingestellt wird. Wenn demnach die Hülse des Schließzapfens zum ersten Mal in ein Schließstück einläuft, kann die Hülse je nach Position des Schließstücks herausgezogen werden oder in Richtung Treibstange des Treibstangenbeschlags verlagert werden. Zu diesem Zweck ist es vorteilhaft, wenn zumindest drei Ringnuten am Bolzen vorgesehen sind und in einer Ausgangsstellung die Materialausbauchung in der mittleren Ringnut angeordnet ist.

Gemäß einer bevorzugten Ausführungsform kann vorgesehen sein, dass eine zumindest zwei Ringnuten verbindende axiale Nut vorgesehen ist. Insbesondere, wenn die Materialausbauchung zu groß gerät, kann es schwierig sein, die Hülse axial zu verstellen. Um dennoch eine Verstellung zu ermöglichen, können die zwei Ringnuten an zumindest einer Stelle miteinander durch eine weitere Nut verbunden sein, so dass die Materialausbauchung entlang dieser axialen Nut bewegt werden kann, um von einer Ringnut in die andere Ringnut zu gelangen. Die axiale Nut kann als Unterbrechung eines Materialstegs zwischen zwei Ringnuten ausgebildet sein. Es können auch mehrere axiale Nuten vorgesehen sein. Die axialen Nuten können versetzt sein, so dass die Materialausbauchung immer nur in die nächste Ringnut gebracht werden kann und ein Überspringen einer Ringnut verhindert wird. Die Hülse und der Bolzen können jeweils eine Markierung aufweisen, welche in Übereinstimmung sind, wenn die Materialausbauchung(en) und die axiale Nut so zueinander positioniert sind, dass eine Höhenverstellung durchgeführt werden kann.

Weiterhin kann vorgesehen sein, dass die Hülse pilzkopfartig ausgebildet ist. Dadurch kann die Hülse einen Abschnitt eines Schließstücks hintergreifen. Diese Ausgestaltung der Hülse ist insbesondere dann vorteilhaft, wenn eine automatische axiale Verstellung der Hülse beim erstmaligen Gebrauch erfolgen soll.

In weiterer Ausgestaltung der Erfindung kann vorgesehen sein, dass der Bolzen einen Bund und die Hülse einen das Abheben der Hülse vom Bolzen verhindernden Hinterschnitt aufweisen. Der Hinterschnitt der Hülse ist vorzugsweise an dem treibstangenseitigen Ende der Hülse vorgesehen.

Der Bolzen kann zwei exzentrisch zueinander angeordnete Bolzenabschnitte aufweisen, wobei die Hülse auf dem oberen Bolzenabschnitt angeordnet ist und der untere Bolzenabschnitt in einem Gleitstück oder einer Treibstange verdrehbar angeordnet ist. Dadurch ist es möglich, den Anpressdruck des beweglichen Flügels an die Dichtungen einzustellen. Ferner können Toleranzen aus der Fertigung von Rahmen und/oder Flügel sowie Veränderungen (z.B. "Setzen") in Folge längeren Gebrauchs und mechanischer Belastung ausgeglichen werden.

In den Rahmen der Erfindung fällt außerdem ein Verfahren zur Herstellung eines erfindungsgemäßen Schließzapfens, bei dem ein mit zumindest einer Ringnut versehener Bolzen in eine Hülse eingeführt wird und die Hülse an der Außenseite plastisch verformt wird, insbesondere eingeprägt wird, derart, dass sich an der dem Bolzen zugewandten Innenseite der Hülse eine Materialausbauchung bildet. Mit dem erfindungsgemäßen Verfahren kann ein Schließzapfen besonders einfach und effektiv hergestellt werden. Die Materialbearbeitung des Schließzapfens und der Schließzapfenteile kann minimiert werden. Außerdem wird die Anzahl der Schließzapfenteile im Vergleich zum Stand der Technik reduziert.

Gemäß einer Verfahrensvariante kann vorgesehen sein, dass die Hülse punktuell an einer oder zwei Stellen eingeprägt wird. Durch dies Maßnahme kann die Hülse auf besonders einfache Art und Weise axial relativ zum Bolzen festgelegt werden.

Alternativ kann vorgesehen sein, dass der Hülse eine Ringnut eingeprägt wird.

Besonders vorteilhaft ist es, wenn der Schließzapfen und seine Teile ohne spanende Bearbeitung, insbesondere ausschließlich kalt gehämmert, hergestellt werden. Dadurch wird die Herstellung des Schließzapfens besonders kostengünstig.

Weitere Vorteile ergeben sich, wenn die Hülse und der Bolzen vor dem Prägen der Hülse axial zueinander positioniert werden. Dadurch kann sichergestellt werden, dass die Einprägung auf Höhe einer Ringnut in die Hülse eingebracht wird.

In den Rahmen der Erfindung fällt außerdem ein Verriegelungsbeschlag mit einer Treibstange und einem daran befestigten erfindungsgemäßen Schließzapfen.

Weitere Merkmale und Vorteile der Erfindung ergeben sich aus der nachfolgenden Beschreibung von Ausführungsbeispielen der Erfindung, anhand der Figuren der Zeichnung, die erfindungswesentliche Einzelheiten zeigen, und aus den Ansprüchen. Die einzelnen Merkmale können je einzeln für sich oder zu mehreren in beliebiger Kombination bei einer Variante der Erfindung verwirklicht sein.

Bevorzugte Ausführungsbeispiele der Erfindung sind in der Zeichnung schematisch dargestellt und werden nachfolgend mit Bezug zu den Figuren der Zeichnung näher erläutert. Es zeigen:
- Fig. 1: eine Schnittdarstellung durch einen erfindungsgemäßen Schließzapfen;
- Fig. 2: eine Seitenansicht eines Bolzens mit Ringnuten;
- Fig. 3: eine Draufsicht auf den erfindungsgemäßen Schließzapfen;
- Fig. 4: eine perspektivische Darstellung einer Hülse des Schließzapfens;
- Fig. 5: eine alternative Ausgestaltung eines Bolzens.

Die Figur 1 zeigt einen Schließzapfen 1, umfassend einen Bolzen 2 und eine drehbar darauf angeordnete Hülse 3 sowie ein Gleitstück 4. Der Schließzapfen 1 dient in Zusammenwirkung mit einem hier nicht dargestellten Schließstück der Verriegelung eines Fenster- oder Türflügels. Zu diesem Zweck wird der Schließzapfen 1 an einem nicht dargestellten Treibstangenbeschlag befestigt.

Der Bolzen 2 weist einen Bolzenabschnitt 5 und einen exzentrisch dazu angeordneten Bolzenabschnitt 6 auf. Auf dem Bolzenabschnitt 5 ist die Hülse 3 angeordnet. Dazu wurde der Bolzen 2 von oben in die Hülse 3 eingesteckt. An dem Bolzenabschnitt 5 sind im Ausführungsbeispiel insgesamt drei Ringnuten 7, 8, 9 ausgebildet. Im Ausführungsbeispiel ist die Hülse 3 von außen an zwei Stellen mit Einprägungen 10, 11 versehen, so dass sich an der Innenseite 12 der Hülse 3 die Materialausbauchungen 13, 14 gebildet haben. Die Materiatausbauchungen 13, 14 greifen in die Ringnut 8. Dadurch wird die Hülse 3 axial auf dem Bolzen 2 fixiert. Die Materialausbauchungen 13, 14 sind jedoch so gering, dass die Hülse 3 durch Druck von oben nach unten bewegt werden kann, so dass die Materialausbauchungen 13, 14 in der Ringnut 9 zu liegen kommen. Alternativ kann die Hülse 3 nach oben gezogen werden, so dass die Materialausbauchungen 13, 14 in der Ringnut 7 zu liegen kommen. Die Materialausbauchungen 13, 14 sind also so gering, dass ein schrittweises axiales Verstellen der Hülse 3 möglich ist, jedoch auch so groß, dass das Eigengewicht der Hülse 3 nicht ausreicht, um eine axiale Verstellung der Hülse 3 zu bewirken. Insbesondere kann es ausreichend sein - abhängig von den Fertigungstoleranzen - die Materialausbauchungen 13, 14 im Bereich weniger Zehntel Millimeter vorzusehen. Die Hülse 3 ist stets drehbar auf dem Bolzen 2 angeordnet, wenn die Materialausbauchungen 13, 14 in eine der Ringnuten 7 - 9 ragen.

Die Hülse 3 ist pilzkopfförmig ausgebildet. Dadurch kann der Kopfbereich 15 einen Abschnitt eines Schließstücks hintergreifen. Beim erstmaligen Verriegeln eines Flügels mit dem Schließzapfen 1 kann dabei die Hülse 3 durch das Schließstück nach oben gezogen werden, so dass sich die korrekte axiale Stellung der Hülse 3 bezüglich des Bolzens 2 ergibt. Dazu ist es vorteilhaft, wenn im Auslieferungs- bzw. Montagezustand die Materialausnehmungen 13, 14 in der mittleren Ringnut 8 angeordnet sind.

Eine weitere Verstellmöglichkeit des Schließzapfens 1 ergibt sich durch einen Werkzeugeingriff 16, der insbesondere als Innensechskant ausgebildet sein kann. Dadurch lässt sich der Schließzapfen 1 verdrehen, so dass der Anpressdruck des Flügels am Rahmen eingestellt werden kann. Insbesondere ist der Bolzenabschnitt 6 zu diesem Zweck drehbar in dem Gleitstück 4 und gegebenenfalls drehbar in einer Treibstange angeordnet.

Der Bolzen 2 weist weiterhin einen Bund 17 auf und die Hülse 3 weist einen Hinterschnitt 18 bzw. inneren Rand auf, so dass ein Abheben der Hülse 3 nach oben verhindert wird. Dies stellt zugleich einen Einbruchsschutz dar.

Das Gleitstück 4 kann in einer hier nicht dargestellten Stulpschiene eines Treibstangenbeschlags verschiebbar angeordnet sein.

Im Ausführungsbeispiel sind lediglich zwei Einprägungen 10, 11 dargestellt. Ausreichend kann auch nur eine Ausprägung 10, 11 sein. Alternativ ist es denkbar, eine umlaufende, ringförmige Einprägung vorzusehen. Die Schnittdarstellung sieht für diesen Fall genauso aus.

In der Figur 2 ist eine Seitenansicht des Bolzens 2 gezeigt. Während die Hülse 3 innenseitig nicht bearbeitet ist, sind an dem Bolzen 2 drei Ringnuten 7, 8, 9 ausgebildet. Am Bolzen 2 sind derartige Ringnuten 7 bis 9 einfacher einzubringen als innenseitig an der Hülse 3. Zu sehen ist auch, dass der Bolzenabschnitt 6 einen geringeren Durchmesser ausweist als der Bolzenabschnitt 5. Für die in Bezug zur Figur 1 beschriebenen Elemente des Bolzens 2 werden in der Figur 2 dieselben Bezugsziffern verwendet.

Die Figur 3 zeigt eine Draufsicht auf den Schließzapfen 1. Zu erkennen ist insbesondere der Werkzeugeingriff 16 des Bolzens 2. Eine Markierung 20 gibt die Drehstellung des Bolzens 2 an.

Die Figur 4 zeigt eine perspektivische Darstellung der Hülse 3. Hier ist nochmals zu sehen, dass außenseitig eine Einprägung 10 vorgesehen ist, die in einer Materialausbauchung 13 (hier nicht zu sehen) an der Hülseninnenseite resultiert. Die hier nicht zu sehende Einprägung 11 resultiert in der punktförmigen Materialausbauchung 14. Die Materialausbauchungen 13, 14 können insbesondere durch Einschlagen eines Körners von der Außenseite der Hülse 3 erzeugt werden. Zwischen Hülse 3 und Bolzen 2 müssen demnach keine Teile eingelegt werden, die während der Montage verrutschen können und somit fixiert werden müssten.

Die Figur 5 zeigt eine alternative Ausgestaltung eines Bolzens 22, wobei der Unterschied zum Bolzen 2 darin liegt, dass eine axiale Nut 23 vorgesehen ist. Insbesondere sind die Materialstege 24, 25 zwischen den Ringnuten 7 bis 9 unterbrochen. Die Materialausbauchungen 13, 14 der Hülse 3 können in den Bereich der axialen Nut 23 bewegt werden und dann entlang der Nut 23 von einer Ringnut 7 bis 9 in eine andere Ringnut 7 bis 9 bewegt werden. Somit müssen die Materialausbauchungen 13, 14 nicht über die Materialstege 24, 25 geschoben werden. Die axiale Verstellung der Hülse 3 kann dadurch mit geringerem Kraftaufwand erfolgen.

## Patentansprüche

1. Schließzapfen (1) für einen Fenster- oder Türverriegelungsbeschlag mit einem Bolzen (2) und einer auf dem Bolzen (2) drehbeweglich angeordneten Hülse (3), wobei die Hülse (3) axial relativ zu dem Bolzen (2) in zumindest einer Stellung mittels einer an dem Bolzen (2) vorgesehenen Ringnut festlegbar ist, **dadurch gekennzeichnet, dass** die Hülse (3) eine in die Ringnut (7 - 9) eingreifende Materialausbauchung (13, 14) aufweist.

2. Schließzapfen nach Anspruch 1, **dadurch gekennzeichnet, dass** die Materialausbauchung (13, 14) durch plastische Verformung der Hülse (3) ausgebildet ist.

3. Schließzapfen nach einem der vorhergehenden Ansprüche, **dadurch gekennzeichnet, dass** die Materialausbauchung (13, 14) durch eine an der Hülsenaußenseite eingebrachte Einprägung (10, 11) hergestellt ist.

4. Schließzapfen nach einem der vorhergehenden Ansprüche, **dadurch gekennzeichnet, dass** die Einprägung (10, 11) sich über den gesamten Umfang der Hülse erstreckt.

5. Schließzapfen nach einem der vorhergehenden Ansprüche, **dadurch gekennzeichnet, dass** der Bolzen (2) mehrere axial beabstandete Ringnuten (7 - 9) aufweist.

6. Schlleßzapfen nach einem der vorhergehenden Ansprüche, **dadurch gekennzeichnet, dass** eine zumindest zwei Ringnuten (7 - 9) verbindende axiale Nut (23) vorgesehen ist.

7. Schließzapfen nach einem der vorhergehenden Ansprüche, **dadurch gekennzeichnet, dass** die Hülse (3) pilzkopfartig ausgebildet ist.

8. Schließzapfen nach einem der vorhergehenden Ansprüche, **dadurch gekennzeichnet, dass** der Bolzen (2) einen Bund (17) und die Hülse (3) einen das Abheben der Hülse (3) vom Bolzen (2) verhindernden Hinterschnitt (18) aufweisen.

9. Schließzapfen nach einem der vorhergehenden Ansprüche, **dadurch gekennzeichnet, dass** der Bolzen (2) zwei exzentrisch zueinander angeordnete Bolzenabschnitte (5, 6) aufweist, wobei die Hülse (3) auf dem oberen Bolzenabschnitt (5) angeordnet ist und der untere Bolzenabschnitt (6) in einem Gleitstück (4) oder einer Treibstange verdrehbar angeordnet ist.

10. Verfahren zur Herstellung eines Schließzapfens (1) nach einem der vorhergehenden Ansprüche, bei dem ein mit zumindest einer Ringnut (7 - 9) versehener Bolzen (2) in eine Hülse (3) eingeführt wird und die Hülse (3) an der Außenseite plastisch verformt wird, insbesondere eingeprägt wird, derart, dass sich an der dem Bolzen (2) zugewandten Innenseite (12) der Hülse (3) eine Materialausbauchung (13, 14) bildet.

11. Verfahren nach Anspruch 10, **dadurch gekennzeichnet, dass** die Hülse (3) punktuell an einer oder zwei Stellen eingeprägt wird.

12. Verfahren nach Anspruch 10, **dadurch gekennzeichnet, dass** der Hülse (3) eine Ringnut (7 - 9) eingeprägt wird.

13. Verfahren nach einem der vorhergehenden Ansprüche 10 bis 12, **dadurch gekennzeichnet, dass** der Schließzapfen (1) und seine Teile ohne spanende Bearbeitung, insbesondere ausschließlich kalt gehämmert, hergestellt werden.

14. Verfahren nach einem der vorhergehenden Ansprüche 10 bis 13, **dadurch gekennzeichnet, dass** die Hülse (3) und der Bolzen (2) vor dem Prägen der Hülse (3) axial zueinander positioniert werden.

15. Verriegelungsbeschlag mit einer Treibstange und daran befestigtem Schließzapfen (1) nach einem der Ansprüche 1 bis 9.

## Claims

1. Closing plug (1) for a window or door locking fitting having a pin (2) and a sleeve (3) which is arranged in a rotationally movable manner on the pin (2), the sleeve (3) being able to be axially secured relative to the pin (2) in at least one position by means of an annular groove which is provided on the pin (2), **characterised in that** the sleeve (3) has a material protuberance (13, 14) which engages in the annular groove (7-9).

2. Closing plug according to claim 1, **characterised in that** the material protuberance (13, 14) is formed by means of plastic deformation of the sleeve (3).

3. Closing plug according to either of the preceding claims, **characterised in that** the material protuberance (13, 14) is produced by means of an impression (10, 11) which is formed on the outer side of the sleeve.

4. Closing plug according to any one of the preceding claims, **characterised in that** the impression (10, 11) extends over the entire periphery of the sleeve.

5. Closing plug according to any one of the preceding claims, **characterised in that** the pin (2) has a plurality of annular grooves (7-9) which are axially spaced apart.

6. Closing plug according to any one of the preceding claims, **characterised in that** there is provided an axial groove (23) which connects at least two annular grooves (7 - 9).

7. Closing plug according to any one of the preceding claims, **characterised in that** the sleeve (3) is constructed in the form of a mushroom head.

8. Closing plug according to any one of the preceding claims, **characterised in that** the pin (2) has a collar (17) and the sleeve (3) has an undercut portion (18) which prevents the sleeve (3) from being lifted from the pin (2).

9. Closing plug according to any one of the preceding claims, **characterised in that** the pin (2) has two pin portions (5, 6) which are arranged eccentrically relative to each other, the sleeve (3) being arranged on the upper pin portion (5) and the lower pin portion (6) being arranged so as to be able to be rotated in a sliding piece (4) or a connecting rod.

10. Method for producing a closing plug (1) according to any one of the preceding claims, wherein a pin (2) which is provided with at least one annular groove (7-9) is introduced into a sleeve (3) and the sleeve (3) is plastically deformed at the outer side, in particular impressed, in such a manner that a material protuberance (13, 14) is formed at the inner side (12) of the sleeve (3) facing the pin (2).

11. Method according to claim 10, **characterised in that** the sleeve (3) is impressed locally at one or two locations.

12. Method according to claim 10, **characterised in that** an annular groove (7-9) is impressed in the sleeve (3).

13. Method according to any one of the preceding claims 10 to 12, **characterised in that** the closing plug (1) and its components are produced without any cutting processing, and are in particular produced only by means of cold hammering.

14. Method according to any one of the preceding claims 10 to 13, **characterised in that** the sleeve (3) and the pin (2) are positioned axially relative to each other prior to the embossing of the sleeve (3).

15. Locking fitting having a connecting rod and closing plug (1) which is secured thereto according to any one of claims 1 to 9.

## Revendications

1. Panneton (1) pour une ferrure de verrouillage de fenêtre ou de porte, avec un boulon (2) et une douille (3) disposée mobile en rotation sur le boulon (2), sachant que la douille (3) peut être immobilisée axialement par rapport au boulon (2) dans au moins une position au moyen d'une rainure annulaire prévue sur le boulon (2), **caractérisé en ce que** la douille (3) présente un renflement de matière (13, 14) s'engageant dans la rainure annulaire (7 - 9).

2. Panneton selon la revendication 1, **caractérisé en ce que** le renflement de matière (13, 14) est réalisé par déformation plastique de la douille (3).

3. Panneton selon l'une des revendications précédentes, **caractérisé en ce que** le renflement de matière (13, 14) est obtenu par un repoussage (10, 11) réalisé sur le côté extérieur de la douille

4. Panneton selon l'une des revendications précédentes, **caractérisé en ce que** le repoussage (10, 11) s'étend sur tout le pourtour de la douille.

5. Panneton selon l'une des revendications précédentes, **caractérisé en ce que** le boulon (2) présente plusieurs rainures annulaires (7 - 9) axialement distantes.

6. Panneton selon l'une des revendications précédentes, **caractérisé en ce qu'**il est prévu une rainure axiale (23) reliant au moins deux rainures annulaires (7 - 9).

7. Panneton selon l'une des revendications précédentes, **caractérisé en ce que** la douille (3) est réalisée en forme de tête de champignon.

8. Panneton selon l'une des revendications précédentes, **caractérisé en ce que** le boulon (2) présente un collet (17) et la douille (3) présente une contre-dépouille (18) empêchant la douille (3) de se dégager du boulon (2).

9. Panneton selon l'une des revendications précédentes, **caractérisé en ce que** le boulon (2) présente deux parties de boulon (5, 6) disposées excentriquement l'une par rapport à l'autre, sachant que la douille (3) est disposée sur la partie supérieure de boulon (6) et que la partie inférieure de boulon (5) est disposée à rotation relative dans un coulisseau (4) ou dans une tige de crémone.

10. Procédé de fabrication d'un panneton selon l'une des revendications précédentes, selon lequel un boulon (2) pourvu d'au moins une rainure annulaire (7 - 9) est introduit dans une douille (3) et la douille (3) est déformée plastiquement sur le côté extérieur, en particulier est repoussée, de telle sorte qu'un renflement de matière (13, 14) se forme sur le côté intérieur (12) de la douille (3) qui est tourné vers le boulon (2).

11. Procédé selon la revendication 10, **caractérisé en ce que** la douille (3) est repoussée ponctuellement en un ou deux points.

12. Procédé selon la revendication 10, **caractérisé en ce qu'**une rainure annulaire (7 - 9) est réalisée par repoussage dans la douille (3).

13. Procédé selon l'une des revendications précédentes 10 à 12, **caractérisé en ce que** le panneton (1) et ses éléments sont fabriqués sans usinage par enlèvement de matière, en particulier sont exclusivement martelés à froid

14. Procédé selon l'une des revendications précédentes 10 à 13, **caractérisé en ce que** la douille (3) et le boulon (2) sont positionnés axialement l'un par rapport à l'autre avant le repoussage de la douille (3).

15. Ferrure de verrouillage avec une tige de crémone et un panneton (1) selon l'une des revendications 1 à 9, fixé sur cette tige de crémone.
